# EUROPÄISCHE PATENTSCHRIFT

(11) **EP 0 298 283 B1**
(45) Veröffentlichungstag und Bekanntmachung des Hinweises auf die Patenterteilung: **25.09.1991**
(21) Anmeldenummer: 88109594.7
(22) Anmeldetag: 16.06.1988
(51) Int. Cl.: E02D 19/18

(54) **Abdichtungsbauwerk aus einer vertikalen Schlitzwand und einer darin angeordneten Dichtwand**
Sealing construction comprising a vertical trench wall and a sealing apron inserted therein
Ouvrage d'étanchéité constitué d'une paroi moulée verticale et d'un voile d'étanchéité introduit dans celle-ci

(30) Priorität: 20.06.1987 DE 3720519
(43) Veröffentlichungstag der Anmeldung: 11.01.1989
(73) Patentinhaber: Philipp Holzmann AG, 60329 Frankfurt (DE); FLACHGLAS CONSULT GMBH, D-45884 Gelsenkirchen (DE)
(72) Erfinder: Kallinich, Dietmar, Dipl.-Ing., D-4650 Gelsenkirchen (DE); Kahlert, Wolfgang, Dipl.-Ing., D-4620 Castrop-Rauxel (DE)
(74) Vertreter: Andrejewski, Walter

(56) Entgegenhaltungen:
- DE-A- 3 432 642
- SOVIET INVENTIONS ILLUSTRATED, Woche J47, Klasse Q42, Nr. A1840, 12. Januar 1983; & SU-A-786 683 (UKR HEAVY IND.) 07-01-1982
- POLYTECHNISCH TIJDSCHRIFT; BOUWKUNDE WEGEN- EN WATERBOUW, Band 28, Nr. 7, 22. August 1973, Seite 579, Rijswijk, NL: "Vochtdichtheid van bouwwerken onder grondwaterniveau"

## Beschreibung

Die erfindung bezieht sich gattungsgemäß auf ein in einen geologischen Untergrund eingebrachtes Abdichtungsbauwerk aus einer vertikalen Schlitzwand und einer darin angeordneten Dichtwand, wobei die Schlitzwand mit einer Schlitzwandmasse ausgefüllt und die Dichtwand in die Schlitzwandmasse eingebaut ist, wobei die Dichtwand aus Paneelen aufgebaut ist, die unter Zwischenschaltung von Abstandshaltern mit Abstandszwischenraum bzw. Abstandszwischenräum angeordnet sind, der bzw. die mit der Schlitzwandmasse ausgefüllt sind.

Abdichtungsbauwerke dienen als vertikale Abdichtung durchlässiger Bodenschichten und sind eine spezielle Form von Schlitzwänden. Es versteht sich, daß sie in tieferliegende, horizontal undurchlässige Schichten eingebunden sind. Die Abdichtungsbauwerke dieser Art werden abschnittsweise hergestellt. Die einzelnen Abschnitte werden als Lamellen bezeichnet und sind aneinander angeschlossen. Die Lamellen können eine Dicke von beispielsweise 40 bis 100 cm aufweisen und haben eine Lamellenbreite von 2 m oder mehr. Die Tiefe des Abdichtungsbauwerkes kann bis zu 50 m und mehr betragen. Die Schlitzwandmasse ist im allgemeinen ein Gemisch aus Bentonit, Zement und Wasser. Die Mischung hält zunächst den Schlitz auf und wirkt insoweit als Stützflüssigkeit, sie erhärtet danach. Aufgaben mit erhöhten Anforderungen an die Dichtigkeit, wie sie der Umweltschutz beispielsweise bei Mülldeponie oder Dichtungsbauwerken in Bergsenkungsgebieten stellt, können mit konventionellen Abdichtungsbauwerken nicht erfüllt werden.

Bei bekannten gattungsgemäßen Abdichtungsbauwerken besteht die Dichtwand aus Dichtungsbahnen aus Polyethylen. Solche Dichtungsbauwerke werden als Mehrschichtsysteme bezeichnet. Die einzelnen Bahnen der Dichtwand werden in verbindende Schlösser eingefädelt und sind kraftschlüssig miteinander verbunden. Im Schloß sind zusätzliche Dichtungen erforderlich. Die Diffusionsgeschwindigkeit für die in Betracht kommenden Schadstoffe, z.B. chlorierte Kohlenwasserstoffe, ist im Fall Glas um etwa 1000 mal niedriger als im Falle Polyethylen. Im übrigen sind Dichtungsbahnen aus Polyethylen im physikalischen Sinne Membranen und in Abhängigkeit von den Partialdrücken beidseits der Dichtwand nicht gegen alle Schadstoffe ausreichend diffusionsdicht.

Bei einem gattungsgemäßen Abdichtungsbauwerk (SU-A-896181) besteht die Dichtwand aus Paneelen mit angeformten Rippen, die auch als Abstandshalter funktionieren und in den Abstandswischenraum bzw. die Abstandszwischenräume zwischen den Paneelen eingreifen.

Der Erfindung liegt die Aufgabe zugrunde, ein Abdichtungsbauwerk bes beschriebenen Aufbaus und der beschriebenen Zweckbestimmung zu schaffen, dessen Dichtwand allen Anforderungen genügt und praktisch vollständig dicht sowie insbesondere diffusionsdicht gegen alle vorkommenden Schadstoffe ist.

Zur Lösung dieser Aufgabe lehrt die Erfindung, daß die Dichtwand aus Glasscheiben aufgebaut ist. ― Die Lehre der Erfindung kann im einzelnen auf verschiedene Weise verwirklicht werden.

Eine Ausführungsform ist, da die Glasscheiben mit Hilfe der Abstandshalter zu Mehrscheiben-Glaseinheiten zusammengefaßt sind und diese unter Zwischenschaltung von vertikalen und horizontalen Fugenkonstruktion zur Dichtwand zusammengesetzt sind. Im allgemeinen ist es ausreichend, die Mehrscheiben-Glaseinheiten als Zweischeiben-Glaseinheiten auszuführen. Nach einer bevorzugten Ausführungsform der Erfindung weisen die Mehrscheiben-Glaseinheiten Einzelglasscheiben aus in sich, nach Art des Einscheibensicherheitsglas, vorgespanntem Glas auf. Tatsächlich sind Mehrscheiben-Glaseinheiten und daraus aufgebaute Dichtwände, bei denen die Einzelglasscheiben aus in sich vorgespanntem Glas bestehen, allen im Rahmen der Erfindung auftretenden mechanischen Beanspruchungen in besonderem Maße gewachsen, und zwar wegen der beschriebenen Vorspannung, die eine Druckvorspannung ist. Sie nehmen auch die in Bergsenkungsgebieten auftretenden Beanspruchungen ohne Schwierigkeiten auf. Es versteht sich, daß bei dem erfindungsgemäßen Abdichtungsbauwerk die Fugenkonstruktionen ausreichend nachgiebig, vorzugsweise elastisch nachgiebig eingestellt sind. Im Rahmen der Erfindung kann unter Berücksichtigung der vorstehend angegebenen Grundforderungen mit den verschiedensten Fugenkonstruktionen gearbeitet werden, die so einzurichten sind, daß sie langfristig ausreichend dicht sind und alle mechanischen Beanspruchungen aufnehmen. In baulicher Hinsicht bestehen insoweit mehrere Möglichkeiten. Eine ist dadurch gekennzeichnet, daß die Einzelglasscheiben der Mehrscheiben-Glaseinheiten an den vertikalen Fugen unter Zwischenschaltung eines Dichtungsmittels aus Gummi oder Kunststoff gestoßen und der dadurch gebildete Fugenhohlraum mit einer bituminösen Vergußmasse ausgegossen ist. In bezug auf die horizontalen Fugen ist eine Ausführungsform der Erfindung dadurch gekennzeichnet, daß die Einzelglasscheiben der Mehrscheiben-Glaseinheiten an den horizontalen Fugen unter Zwischenlage eines Dichtungsbandes aus Gummi oder Kunststoff, welches die Breite der Mehrscheiben-Glaseinheiten aufweist, aufeinandergesetzt sind. Bei dem erfindungsgemäßen Abdichtungsbauwerk wird die Schlitzwand im allgemeinen in mehreren Abschnitten errichtet und insoweit aus Lamellen aufgebaut. Dabei wird man die Mehrscheiben-Glaseinheiten an die Lamellenbreite anpassen. Die Erfindung lehrt dazu, daß die Mehrscheiben-Glaseinheiten eine Breite aufweisen, die der Breite der Schlitzwandlamellen oder einem ganzzahligen Bruchteil davon entspricht. Die Breite der Schlitzwandlamellen erstreckt sich dabei in Schlitzwandlängsrichtung. Um im Zuge der Errichtung eines erfindungsgemäßen Abdichtungsbauwerkes die Dichtwand einzubringen, empfiehlt die Erfindung einen besonderen Aufbau. Dieser ist dadurch gekennzeichnet, daß die Mehrscheiben-Glaseinheiten zwischen zwei vertikalen Fugen über die Höhe des Abdichtungsbauwerkes durch Zugmittel vereinigt und als Einheit in die Schlitzwand eingehängt sind. Bei einer solchen Ausführungsform können die Verhältnisse in bezug auf die Aufnahme mechanischer Beanspruchungen weiter verbessert werden, indem man die Mehrscheiben-Glaseinheiten zwischen zwei vertikalen Fugen über die Höhe des Abdichtungsbauwerkes durch Zugmittel gegeneinander verspannt. Die Verspannung kann so eingerichtet werden, daß selbst in Bergsenkungsgebieten mit erheblichen Bergsenkungen Zerstörungen der Glasscheiben in den Mehrscheiben-Glaseinheiten nicht auftreten. Im allgemeinen wird man die Mehrscheiben-Glaseinheiten zwischen zwei vertikalen Fugen mit Hilfe eines Aufstandprofils auf den Schlitzwandgrund aufsetzen, der zumeist aus Beton besteht und eine entsprechende Armierung aufweist. Im Rahmen der Erfindung liegt es, in den vertikalen Fugenkonstruktionen Sonden anzuordnen, die eine Kontrolle der Dichtigkeit der Fugen zulassen. Auch Schlauchleitungen können eingebracht werden, mit denen die Fugen nachverfüllt werden.

Eine andere Ausführungsform der Erfindung ist dadurch gekennzeichnet, daß die Glasscheiben angeformte Abstandshalter aufweisen und dadurch zu U-förmigen Profilglaselementen mit langem U-Steg und entsprechend langen Profilkammern sowie demgegenüber kurzen U-Flanschen als Abstandshaltern ausgebildet sind, daß die Profilglaselemente vertikal aufgestellt sind, und daß die Profilglaselemente in zumindest doppelter Reihung angeordnet sind, wobei die Abstandshalter der Profilglaselemente in die Profilkammern der jeweils gegenüberliegenden Profilglaselemente einfassen. ― Nach bevorzugter Ausführungsform der Erfindung sind drei Reihen von Profilglaselementen angeordnet, und zwar zwei äußere Reihen, bei denen die Abstandshalter der Profilglaselemente in die Profilkammern der jeweils gegenüberliegenden Profilglaselemente einfassen, und daß zwischen den äußeren Reihen der Profilglaselemente eine Zwischenreihe von weniger breiten Profilglaselementen in u/n-Form angeordnet ist, die die Abstandshalter der Profilglaselemente der äußeren Reihen überfassen. Stets können die Abstandshalter der Profilglaselemente in Reihungsrichtung unter Zwischenschaltung von Fugenbaustoffen oder Fugenbauelementen gegeneinander gesetzt sein. Man kann aber auch die Abstandshalter der Profilglaselemente in Reihungsrichtung stoßen. In diesem Falle dichtet die Schlitzwandmasse die Fugen.

Die erreichten Vorteile sind darin zu sehen, daß bei dem erfindungsgemäßen Abdichtungsbauwerk die Dichtwand allen Anforderungen genügt und insbesondere gegen alle vorkommenden Schadstoffe diffusionsdicht ist. Sie nimmt ohne weiteres auch alle mechanischen Beanspruchungen auf, und zwar weil die Abstandszwischenräume zwischen den einzelnen Glasscheiben mit der Schlitzwandmasse ausgefüllt sind und die Fugenkonstruktionen ausreichend verformbar sind.

Im folgenden wird die Erfindung anhand von mehrere Ausführungsbeispiele darstellenden Zeichnungen näher erläutert. Es zeigen in schematischer Darstellung

- Fig. 1: einen Vertikalschnitt durch ein erfindungsgemäßes Abdichtungsbauwerk,
- Fig. 2: eine Seitenansicht des Gegenstandes der Fig. 1 in gegenüber der Fig. 1 verkleinertem Maßstab bei entferntem geologischen Untergrund,
- Fig. 3: eine andere Ausführungsform des Gegenstandes der Fig. 2,
- Fig. 4: einen Schnitt in Richtung AA durch den Gegenstand nach Fig. 2,
- Fig. 5: einen Schnitt in Richtung BB durch den Gegenstand nach Fig. 2,
- Fig. 6: eine Draufsicht auf eine andere Ausführungsform eines erfindungsgemäßen Abdichtungsbauwerkes und
- Fig. 7: den vergrößerten Ausschnitt C aus dem Gegenstand der Fig. 6.

Das in den Figuren 1 bis 5 dargestellte Abdichtungsbauwerk befindet sich in einem geologischen Untergrund 1. Es handelt sich um ein Abdichtungsbauwerk, wie es beispielsweise aus Gründen des Umweltschutzes in der Umgebung von Mülldeponien eingerichtet wird. Das Abdichtungsbauwerk besteht aus einer vertikalen Schlitzwand 2 und einer darin angeordneten Dichtwand 3. Die Schlitzwand 2 ist mit einer Schlitzwandmasse 4 ausgefüllt. Die Dichtwand 3 ist in die Schlitzwandmasse 4 eingebaut. Insbesondere aus einer vergleichenden Betrachtung der Fig. 1 und 2 entnimmt man, daß die Dichtwand 3 aus Mehrscheiben-Glaseinheiten 5, deren Glasscheiben 6 unter Verwendung von Abstandshaltern 7 mit Abstandszwischenraum angeordnet sind, unter Zwischenschaltung von vertikalen und horizontalen Fugenkonstruktionen 8 aufgebaut ist. Auch die Abstandszwischenräume der Mehrscheiben-Glaseinheiten 5 sind mit der Schlitzwandmasse 4 ausgefüllt. Das kann beim Zusammenbau der Dichtwand 3 auf verschiedene Weise geschehen. Anstelle der Schlitzwandmasse 4 kann auch eine ähnliche Masse eingesetzt werden. ― Im Ausführungsbeispiel und nach bevorzugter Ausführungsform der Erfindung sind die Mehrscheiben-Glaseinheiten 5 aus zwei einzelnen Glasscheiben 6 aufgebaut. Die im eingebauten Zustand vertikal angeordneten Abstandshalter 7 sind im Ausführungsbeispiel als Glaspakete ausgeführt, wozu auf die Fig. 4 verwiesen wird. Die Einzelglasscheiben bestehen aus in sich, nach Art von Einscheibensicherheitsglas, vorgespanntem Glas. Insbesondere aus der Fig. 4 entnimmt man, daß die Einzelglasscheiben 6 der Mehrscheiben-Glaseinheiten 5 an den vertikalen Fugen 9 unter Zwischenschaltung eines Dichtungsmittels 10 aus Gummi oder Kunststoff gestoßen und der dadurch gebildete Fugenhohlraum mit einer bituminösen Vergußmasse 11 ausgegossen ist. Es versteht sich, daß eine Mehrzahl von nebeneinander angeordneten Mehrscheiben-Glaseinheiten 5 ebenfalls verspannt werden kann, und zwar mit geeigneten, beispielsweise durch im Abstandszwischenraum geführte Zugmittel 12. In der Fig. 5 erkennt man, daß die Einzelglasscheiben 6 der Mehrscheiben-Glaseinheiten 5 an den horizontalen Fugen 13 unter Zwischenlage eines Dichtungsbandes 14 aus Gummi oder Kunststoff, welches der Breite der Mehrscheiben-Glaseinheiten 5 entspricht, aufeinandergesetzt sind. Im Ausführungsbeispiel weisen die Mehrscheiben-Glaseinheiten 5 eine Breite B auf, die der Breite B der Schlitzwandlamellen entspricht. Die Mehrscheiben-Glaseinheiten 5 zwischen zwei vertikalen Fugen 9 sind, wie es die Fig. 3 andeutet, über die Höhe des Abdichtungsbauwerkes durch Zugmittel 12 vereinigt und als Einheit in die Schlitzwand 2 eingehängt. Die Zugmittel 12 können dabei, wie sich aus einer vergleichenden Betrachtung der linken Hälfte und der rechten Hälfte der Fig. 3 ergibt, sehr unterschiedlich geführt sein. Die Mehrscheiben-Glaseinheiten 5 zwischen zwei vertikalen Fugen 9 können über die Höhe des Abdichtungsbauwerkes durch diese Zugmittel 12 auch gegeneinander verspannt sein, wobei die in Fig. 3 erkennbaren Umlenksättel 15 zur Einstellung der Verspannung eingerichtet sein können. Es versteht sich, daß unterhalb der Mehrscheiben-Glaseinheiten 5 zwischen zwei vertikalen Fugen 9 ein Aufstandprofil 16 angeordnet ist, an das die Zugmittel 12 angeschlossen sind. Gleichzeitig ist das Aufstandsprofil 16 auf den Grund 17 der Schlitzwand 2 aufgesetzt, der aus einer Betonkonstruktion bestehen kann. ― In der Fig. 4 wurde angedeutet, daß in der vertikalen Fugenkonstruktion 8 Sonden 18 angeordnet sein können. Bei dem Abdichtungsbauwerk nach Fig. 6 und 7 erkennt man, daß die Glasscheiben 6 angeformte Abstandshalter 7 aufweisen. Sie sind dadurch zu U-förmigen Profilglaselementen mit langem U-Steg 19 und entsprechend langer Profilkammer 20 sowie demgegenuber kurzen U-Flanschen als Abstandshalter 7 ausgebildet. Die Profilglaselemente 6, 7, 19 sind vertikal aufgestellt, und zwar in zumindest doppelter Reihung, wobei die Anordnung so getroffen ist, daß die Abstandshalter 7 der Profilglaselemente 6, 7, 19 in die Profilkammern 20 der jeweils gegenüberliegenden Profilglaselemente 6, 7, 19, einfassen. Das Ausführungsbeispiel zeigt eine bevorzugte Ausführungsform der Erfindung, wobei drei Reihen von Profilglaselementen 6, 7, 19 angeordnet sind. Man erkennt zwei äußere Reihen, die durch Pfeile 21 angedeutet sind, bei denen die Abstandshalter 7 der Profilglaselemente 6, 7, 19 in die Profilkammern 20 der jeweils gegenüberliegenden äußeren Profilglaselemente 6, 7, 19 einfassen. Zwischen den äußeren Reihen 21 der Profilglaselemente 6, 7, 19 ist eine Zwischenreihe 22 von weniger breiten Profilglaselementen 6, 7, 19 angeordnet, und zwar in Reihungsrichtung um jeweils 180° gegeneinander umgesetzt, d.h. in u/n-Form angeordnet. Hier ist die Anordnung so getroffen, daß die Profilglaselemente 6, 7, 19 der Zwischenreihe 22 die Abstandshalter 7 der Profilglaselemente der äußeren Reihe 21 überfassen. Im Ausführungsbeispiel stoßen die Abstandshalter der Profilglaselemente 6, 7, 19 in Reihungsrichtung gegeneinander. Man könnte auch Fugenbaustoffe oder Fugenbauelemente zwischenschalten, was nicht gezeichnet worden ist. ― Im Ausführungsbeispiel sind die Profilglaselemente 6, 7, 19 so symmetrisch wie möglich angeordnet.

## Patentansprüche

1. In einen geologischen Untergrund (1) eingebrachtes Abdichtungsbauwerk aus einer vertikalen Schlitzwand (2) und einer darin angeordneten Dichtwand (3), wobei die Schlitzwand (2) mit einer Schlitzwandmasse (4) ausgefüllt und die Dichtwand (3) in die Schlitzwandmasse (4) eingebaut ist, wobei die Dichtwand (3) aus Paneelen aufgebaut ist, die unter Zwischenschaltung von Abstandshaltern (7) mit Abstandszwischenraum bzw. Abstandswischenräumen angeordnet sind, der bzw. die mit der Schlitzwandmasse (4) ausgefüllt sind, **dadurch** **gekennzeichnet**, daß die Dichtwand (3) aus Glasscheiben (6) aufgebaut ist.

2. Abdichtungsbauwerk nach Anspruch 1, dadurch gekennzeichnet, daß die Glasscheiben (6) mit Hilfe der Abstandshalter (7) zu Mehrscheiben-Glaseinheiten (5) zusammengefaßt sind und diese unter Zwischenschaltung von vertikalen und horizontalen Fugenkonstruktionen (8) zur Dichtwand (3) zusammengesetzt sind.

3. Abdichtungsbauwerk nach Anspruch 2, dadurch gekennzeichnet, daß die Mehrscheiben-Glaseinheiten (5) aus Zweischeiben-Glaseinheiten ausgeführt sind.

4. Abdichtungsbauwerk nach einem der Ansprüche 2 oder 3, dadurch gekennzeichnet, daß die Mehrscheiben-Glaseinheiten (5) Einzelglasscheiben (6) aus in sich vorgespanntem Glas aufweisen.

5. Abdichtungsbauwerk nach einem der Ansprüche 2 bis 4, dadurch gekennzeichnet, daß die Einzelglasscheiben (6) der Mehrscheiben-Glaseinheiten (5) an den vertikalen Fugen (9) unter Zwischenschaltung eines Dichtungsmittels (10) aus Gummi oder Kunststoff gestoßen und der dadurch gebildete Fugenhohlraum mit einer bituminösen Vergußmasse (11) ausgegossen ist.

6. Abdichtungsbauwerk nach einem der Ansprüche 2 bis 5, dadurch gekennzeichnet, daß die Einzelglasscheiben (6) der Mehrscheiben-Glaseinheiten (5) an den horizontalen Fugen (13) unter Zwischenschaltung eines Dichtungsbandes (14) aus Gummi oder Kunststoff, welches die Breite der Mehrscheiben-Glaseinheiten (5) aufweist, aufeinandergesetzt sind.

7. Abdichtungsbauwerk nach einem der Ansprüche 2 bis 6, wobei die Schlitzwand aus einzelnen, nacheinander gefertigten Schlitzwandlamellen aufgebaut ist, dadurch gekennzeichnet, daß die Mehrscheiben-Glaseinheiten (5) eine Breite (B) aufweisen, die der Breite (B) der Schlitzwandlamellen oder einem ganzzahligen Bruchteil davon entspricht.

8. Abdichtungsbauwerk nach einem der Ansprüche 2 bis 7, dadurch gekennzeichnet, daß die Mehrscheiben-Glaseinheiten (5) zwischen zwei vertikalen Fugen (9) über die Höhe des Abdichtungsbauwerkes durch Zugmittel (12) vereinigt und als Einheit in die Schlitzwand (2) eingehängt sind.

9. Abdichtungsbauwerk nach einem der Ansprüche 2 bis 8, dadurch gekennzeichnet, daß die Mehrscheiben-Glaseinheiten (5) zwischen zwei vertikalen Fugen (9) über die Höhe des Abdichtungsbauwerkes durch Zugmittel (12) gegeneinander verspannt sind.

10. Abdichtungsbauwerk nach einem der Ansprüche 2 bis 9, dadurch gekennzeichnet, daß die Mehrscheiben-Glaseinheiten (5) zwischen zwei vertikalen Fugen (9) mit Hilfe eines Aufstandprofils (16) auf den Schlitzwandgrund (17) aufgestellt sind.

11. Abdichtungsbauwerk nach einem der Ansprüche 2 bis 10, dadurch gekennzeichnet, daß in den vertikalen Fugenkonstruktionen (8) Sonden (18) angeordnet sind.

12. Abdichtungsbauwerk nach Anspruch 1, dadurch gekennzeichnet, daß die Glasscheiben (6) angeformte Abstandshalter (7) aufweisen und dadurch zu U-förmigen Profilglaselementen mit langem U-Steg (19) und entsprechend langen Profilkammern (20) sowie demgegenüber kurzen U-Flanschen als Abstandshaltern (7) ausgebildet sind, daß die Profilglaselemente (6, 7, 19) vertikal aufgestellt sind, und daß die Profilglaselemente (6, 7, 19) in zumindest doppelter Reihung angeordnet sind, wobei die Abstandshalter (7) der Profilglaselemente (6, 7, 19) in die Profilkammern (20) der jeweils gegenüberliegenden Profilglaselemente (6, 7, 19) einfassen.

13. Abdichtungsbauwerk nach Anspruch 12, dadurch gekennzeichnet, daß drei Reihen von Profilglaselementen (6, 7, 19) angeordnet sind, und zwar zwei äußere Reihen (21), bei denen die Abstandshalter (7) der Profilglaselemente (6, 7, 19) in die Profilkammern (20) der jeweils gegenüberliegenden Profilglaselemente (6, 7, 19) einfassen, und daß zwischen den äußeren Reihen (21) der Profilglaselemente (6, 7, 19) eine Zwischenreihe (22) von weniger breiten Profilglaselementen (6, 7, 19) in u/n-Form angeordnet ist, die die Abstandshalter (7) der Profilglaselemente (6, 7, 19) der äußeren Reihen (21) überfassen.

14. Abdichtungsbauwerk nach einem der Ansprüche 12 oder 13, dadurch gekennzeichnet, daß die Abstandshalter (7) der Profilglaselemente (6, 7, 19) in Reihungsrichtung unter Zwischenschaltung von Fugenbaustoffen oder Fugenbauelementen gegeneinander gesetzt sind.

15. Abdichtungsbauwerk nach einem der Ansprüche 12 oder 13, dadurch gekennzeichnet, daß die Abstandshalter (7) der Profilglaselemente (6, 7, 19) in Reihungsrichtung gestoßen sind.

## Claims

1. A sealing-off structure of a vertical slot wall (2) and a sealing wall (3) incorporated therein, inserted into geological bedrock (1) in which the slot wall (2) is filled with a slot wall compound (4) and the sealing wall (3) is inserted into the slot wall compound (4), in which the sealing wall (3) is built up from panels that by the interposition of spacing pieces (7) are arranged with an interspace or interspaces that is or are filled with the slot wall compound (4), *characterized in that* the sealing wall (3) is constructed of panes of glass (6).

2. A sealing wall structure according to Claim 1, *characterized in that* the panes of glass (6) are combined with the aid of spacing pieces (7) to form multi-pane glass units (5) which with the interposition of vertical and horizontal joint constructions (8) are assembled to form the sealing wall (3).

3. A sealing wall structure according to Claim 2, *characterized in that* the multi-plate glass units (5) are constructed from two-pane glass units.

4. A sealing wall structure according to one of Claims 2 or 3, *characterized in that* the multi-pane glass units (5) possess individual panes (6) of pre-stressed glass.

5. A sealing wall structure according to one of Claims 2 to 4, *characterized in that* at the vertical joints (9) panes (6) of the multi-pane glass units (5) are pushed in with the interposition of a sealing medium (10) of rubber or synthetic material and the joint cavity thereby formed is filled up with a bituminous sealing compound (11).

6. A sealing wall structure according to one of Claims 2 to 5, *characterized in that* at the horizontal joints (13) the individual panes (6) of the multi-pane glass units (5) are stacked on top of one another with the interposition of a sealing strip (14) of rubber or synthetic material of the same width as the multi-pane glass units (5).

7. A sealing wall structure according to one of Claims 2 to 6, in which the slot wall is built up from individual, successively-produced slot wall laminations, *characterized in that* the multi-pane glass units (5) have a width (B) corresponding to the width (B) of the slot wall laminations or to an integral fraction thereof.

8. A sealing wall structure according to one of Claims 2 to 7, *characterized in that* the multi-pane glass units (5) are united, between two vertical joints (9), over the whole height of the sealing-off structure by tensioning means (12) and are suspended in the slot wall (2) as a unit.

9. A sealing wall structure according to one of Claims 2 to 8, *characterized in that* the multi-pane glass units (5) are braced against one another, between two vertical joints (9), over the whole height of the sealing-off structure by tensioning means (12).

10. A sealing wall structure according to one of Claims 2 to 9, *characterized in that* the multi-pane glass units (5) are erected, between two vertical glass joints (9), on the base (17) of the slot wall by means of an erection section (16).

11. A sealing wall structure according to one of Claims 2 to 10, *characterized in that* probes (18) are arranged in the vertical joint constructions (8).

12. A sealing wall structure according to Claim 1, *characterized in that* the panes of glass (6) have spacing pieces (7) formed onto them and are thereby formed into U-shaped sectional glass units with a long base (19) to the U and correspondingly long sectional chambers (20), and with sides to the U that are short in comparison as spacing pieces (7), that the sectional glass units (6, 7, 19) are erected vertically, and that the sectional glass units (6, 7, 19) are arranged in at least a double row, the spacing pieces (7) of the sectional glass units (6, 7, 19) entering into the sectional chambers (20) of the sectional glass units (6, 7, 19) lying opposite to each of them.

13. A sealing wall structure according to Claim 12, *characterized in that* three rows of sectional glass units (6, 7, 19) are arranged, this being two outer rows (21) in which the spacing pieces (7) of the sectional glass units (6, 7, 19) enter into the sectional chambers (20) of the sectional glass units (6, 7, 19) lying opposite to each of them, and between the outer rows (21) of the sectional glass units (6, 7, 19) an intermediate row (22) of narrower sectional glass units (6, 7, 19) is arranged in u/n shape, that embrace the spacing pieces (7) of the sectional glass units (6, 7, 19) of the outer rows (21).

14. A sealing wall structure according to one of Claims 12 or 13, *characterized in that* the spacing pieces (7) of the sectional glass units (6, 7, 19) are fitted against one another in the direction of the row, with the interposition of joint materials or joint construction units,

15. A sealing wall structure according to one of Claims 12 or 13, *characterized in that* the spacing pieces (7) of the sectional glass units (8, 7, 19) are pushed together in the direction of the row.

## Revendications

1. Ouvrage d'étanchement inséré dans un sous-sol géologique (1) et constitué par une paroi continue verticale (2) et une paroi d'étanchéité (3) insérée dans la paroi continue, et dans lequel la paroi continue (2) est remplie par une masse (4) et la paroi d'étanchéité (3) est insérée dans la masse (4) de la paroi continue, la paroi d'étanchéité (3) étant constituée par des panneaux qui sont disposés moyennant le montage intercalé d'entretoises (7) comportant un ou des espaces intercalaires d'entretoisement, qui est ou sont remplis par la masse (4) de la paroi continue, caractérisé en ce que la paroi d'étanchéité (3) est constituée par des plaques de verre (6).

2. Ouvrage d'étanchement selon la revendication 1, caractérisé en ce que les plaques de verre (6) sont assemblées au moyen des entretoise (7) pour former des unités en verre (5) formées de plaques multiples et que ces unités sont assemblées moyennant le montage intercalé de structures verticales et horizontales formant joints (8) pour former la paroi d'étanchéité (3).

3. Ouvrage d'étanchement selon la revendication 2, caractérisé en ce que les unités en verre (5) formées de plaques multiples sont constituées par des unités en verre à deux plaques.

4. Ouvrage d'étanchement selon l'une des revendications 2 ou 3, caractérisé en ce que les unités en verre (5) formées de plaques multiples comportent des plaques en verre individuelles (6) formées d'un verre trempé.

5. Ouvrage d'étanchement selon l'une des revendications 2 à 4, caractérisé en ce que les plaques individuelles de verre (6) des unités en verre (5) formées de plaques multiples sont placées en aboutement contre les joints verticaux (9) moyennant l'interposition d'un moyen d'étanchéité (10) en caoutchouc ou en matière plastique et que l'on coule dans la cavité ainsi formée entre les joints, une masse d'obturation bitumineuse (11).

6. Ouvrage d'étanchement selon l'une des revendications 2 à 5, caractérisé en ce que les plaques individuelles de verre (6) des unités en verre (5) formées de plaques multiples sont empilées les unes sur les autres au niveau des joints horizontaux (13) moyennant l'interposition d'une bande d'étanchéité (14) en caoutchouc ou en matière plastique, qui possède la largeur des unités en verre (5) formées de plaques multiples.

7. Ouvrage d'étanchement selon l'une des revendications 2 à 6, dans lequel la paroi continue est formée par plusieurs lamelles fabriquées successivement, caractérisé en ce que les unités en verre (5) formées de plaques multiples possèdent une largeur (B) qui correspond à la largeur (B) des lamelles de la paroi continue ou à une fraction entière de cette largeur.

8. Ouvrage d'étanchement selon l'une des revendications 2 à 7, caractérisé en ce que les unités en verre (5) formées de plaques multiples sont réunies par des moyens de traction (12) entre deux joints verticaux (9), sur la hauteur de l'ouvrage d'étanchement, et sont accrochées sous la forme d'une unité dans la paroi continue (2).

9. Ouvrage d'étanchement selon l'une des revendications 2 à 8, caractérisé en ce que les unités en verre (5) formées de plaques multiples sont précontraintes les unes contre les autres par des moyens de traction (12) entre deux joints verticaux (9), sur la hauteur de l'ouvrage d'étanchement.

10. Ouvrage d'étanchement selon l'une des revendications 2 à 9, caractérisé en ce que les unités en verre (5) formées de plaques multiples sont montées sur le fond (17) supportant la paroi continue, entre deux joints verticaux (9), au moyen d'un profilé de support (16).

11. Ouvrage d'étanchement selon l'une des revendications 2 à 10, caractérisé en ce que des sondes (18) sont disposées dans les structures verticales formant joints (8).

12. Ouvrage d'étanchement selon la revendication 1, caractérisé en ce que les plaques de verre (6) comportent des entretoises moulées (7) et sont agencées de ce fait pour former des éléments profilés en verre en forme de U possédant une longue base (19) et des chambres profilées (20) possédant une longueur correspondante, les branches du U, qui sont comparativement courtes, étant agencées sous la forme d'entretoises (7), et que les éléments profilés en verre (6, 7, 19) sont disposés suivant au moins une rangée double, les entretoises (7) des éléments profilés en verre (6, 7, 19) pénétrant dans les chambres (20) des éléments profilés en verre (6, 7, 19) situés respectivement en vis-à-vis.

13. Ouvrage d'étanchement selon la revendication 12, caractérisé en ce qu'il est prévu trois rangées d'éléments profilés en verre (6, 7, 19), à savoir deux rangées extérieures (21), dans lesquelles les entretoises (7) des éléments profilés en verre (6, 7, 19) sont insérées dans les chambres (20) des éléments profilés en verre respectifs (6, 7, 19) situés en vis-à-vis, et qu'entre les rangées extérieures (21) des éléments profilés en verre (6, 7, 19) est disposée une rangée intermédiaire (22) d'éléments profilés en verre (6, 7, 19) moins larges, selon une disposition u/n, dans laquelle les entretoises (7) des éléments profilés en verre (6, 7, 19) des rangées extérieures (21) sont disposées d'une manière enveloppante.

14. Ouvrage d'étanchement selon l'une des revendications 12 ou 13, caractérisé en ce que les entretoises (7) des éléments profilés en verre (6, 7, 19) sont décalées les unes par rapport aux autres dans la direction de rangement, moyennant l'interposition de matériaux de construction ou d'éléments de construction formant des joints.

15. Ouvrage d'étanchement selon l'une des revendications 12 ou 13, caractérisé en ce que les entretoises (7) des éléments profilés en verre (6, 7, 19) sont placées en aboutement dans la direction de rangement.
